# EUROPÄISCHE PATENTSCHRIFT

(11) **EP 0 586 639 B1**
(45) Veröffentlichungstag und Bekanntmachung des Hinweises auf die Patenterteilung: **17.06.1998**
(21) Anmeldenummer: 93905128.0
(22) Anmeldetag: 11.03.1993
(51) Int. Cl.: E04G 11/36

(54) **VORRICHTUNG ZUM LÖSBAREN FESTHALTEN VON SCHALUNGSBRETTERN**
DEVICE FOR DETACHABLY SECURING FORMWORK BOARDS
DISPOSITIF POUR MAINTENIR DE MANIERE DEMONTABLE DES PLANCHES DE COFFRAGE

(30) Priorität: 30.03.1992 CH 1026/92
(43) Veröffentlichungstag der Anmeldung: 16.03.1994
(73) Patentinhaber: WALSER, Hans-Peter, CH-8340 Hinwil (CH)
(72) Erfinder: WALSER, Hans-Peter, CH-8340 Hinwil (CH)
(74) Vertreter: Troesch Scheidegger Werner AG
(86) Internationale Anmeldenummer: CH9300066
(87) Internationale Veröffentlichungsnummer: WO9320308

(56) Entgegenhaltungen:
- EP-A- 0 352 658
- CH-A- 678 081
- DE-A- 3 223 213
- DE-A- 3 512 768
- FR-A- 2 646 681

## Beschreibung

Die vorliegende Erfindung betrifft eine Vorrichtung, insbesondere zum lösbaren Festhalten von Schaltafeln, Schalungsbrettern, Fassaden- und Isolationsplatten, Brüstungsstangen, Gerüstkonsolen und dergleichen, umfassend ein verankerbares Halteteil für die Aufnahme von mindestens einem Halte-, Stütz- und/oder Klemmelement, eine Stirnschalung mit einer Vorrichtung, eine Gerüstbrüstungs- und/oder Schalungskonstruktion mit einer Vorrichtung sowie eine Anordnung zum Festhalten von Isolations- und/oder Fassadenplatten mit einer Vorrichtung.

Zum Schalen seitlicher Abschlüsse von Bauwerkteilen, insbesondere von Betonböden und dergleichen, wird die im allgemeinen lotrecht anzubringende Schaltafel zum Schalen eines Seitenabschlusses mittels einer Schraubverbindung an einem einzubetonierenden Halter befestigt, wie beispielsweise in der DE-U-81 27 001 beschrieben. Dieses Verfahren ist sehr zeitraubend, und das Einfahren des Schraubengewindes in das Muttergewinde, weil nicht direkt sichtbar, ist sehr mühsam.

Eine ähnliche Konstruktion beschreibt die CH-A-624 446, wo eine im Mauerwerk verankerte Stütz- und/oder Haltevorrichtung für eine Stirnschalwandung beschrieben ist, welche beispielsweise winkel- bzw. L-förmig ausgebildet sein kann. Ein Nachteil dieser Ausführung besteht darin, dass aus dem Beton bzw. der Wandung herausragende Metallteile entfernt und die Wandung selbst nachgearbeitet werden muss.

In der CH-A-625 589 wird ein L-förmiges Winkeleisen mit Fixationsmitteln zum Anbringen einer Randschalung beschrieben, wobei das Winkeleisen durch an beiden Schenkeln vorhandene Distanzstücke derart von der Deckschalung und der Randschalung beabstandet wird, dass es vollständig vom Beton eingehüllt wird. Die vorgeschlagenen Fixationsmittel beinhalten eine Flügelschraube, die in ein Muttergewinde eingeschraubt werden muss, was, wie oben dargelegt, auf Baustellen sehr nachteilig ist.

Ein weiterer Nachteil aller genannten Lösungen liegt darin, dass relativ teure Winkeleisenstücke einfach einbetoniert werden, ohne weiteren Zwecken dienen zu können.

In der DE-A-35 12 768, wird eine Schaltafel-Festhaltevorrichtung vorgeschlagen, in welcher die Schalung bzw. die einzelnen Bretter mittels eines Anpresskeiles festgehalten werden. Der Anpresskeil wird durch vollständig steckbare, wieder entfernbare Festhaltemittel in einem Winkeleisenstück gehalten, wobei letzteres ebenfalls in der Betonmasse einbetoniert wird. Der Vorteil dieser Vorrichtung liegt darin, dass die Festhaltemittel und der Klemmkeil vollständig wieder entfernbar sind und somit ein Nacharbeiten vollständig entfällt. Allerdings geht erneut ein relativ teures Metallteil durch Einbetonierung verloren. Wohl bestünde bei dieser Lösung die Möglichkeit, das Metallteil bündig mit der Deckenwandung bzw. Seitenwandung anzuordnen, um es gegebenenfalls für weitere Anwendungen zu verwenden, doch sind bekanntlich flächige Metallabschlüsse infolge schlechter Haftung für das Anbringen von Verputzen und anderen Deckschichten unerwünscht.

In der europäischen Patentanmeldung EP-A-0 352 658 wird ein Haltebügel analog dem L-förmigen Winkeleisen der CH-A-625 589 beschrieben, welcher u.a. am längeren Mauerschenkel Abstandhalter aufweist, wie im erwähnten Schweizer Patent CH-A-625 589 beschrieben. Durch diese Abstandhalter wird sichergestellt, dass mindestens der Mauerschenkel beim Erstellen der Decke vollständig vom Beton umschlossen wird bzw. vollständig einbetoniert wird. Zusätzlich wird in dieser europäischen Patentanmeldung vermerkt, dass der Haltebügel vorzugsweise aus Kunststoff gefertigt sein kann, um beispielsweise der Rostbildung oder auch der Bildung von Kältebrücken entgegen zu wirken.

Es ist eine Aufgabe der vorliegenden Erfindung, eine Festhaltevorrichtung vorzuschlagen, mittels welcher ein rasches und einfaches Ein- bzw. Ausschalen von seitlichen Abschlüssen an Bauwerkteilen möglich ist, die kostengünstig ist und geeignet ist, weiteren Verwendungs- bzw. Anwendungszwecken am Bau oder während der Bauzeit zu dienen.

Erfindungsgemässwird diese Aufgabe mittels einer Vorrichtung wie insbesondere nach Anspruch 1 gelöst.

Vorgeschlagen wird u.a.m. eine Festhaltevorrichtung, insbesondere zum lösbaren Festhalten von Schaltafeln, Schalungsbrettern, Isolations- und Fassadenplatten, Brustungsstangen, Gerüstkonsolen und dergleichen, umfassend ein verankerbares, im wesentlichen L-förmig ausgebildetes Halteteil für die Aufnahme von mindestens einem Halte-, Stütz- und/oder Klemmelement, das wenigstens teilweise aus einem polymeren Werkstoff bzw. einem polymeren Material hergestellt ist. Das L-förmige Halteteil ist zum Einbetonieren in einem Bauwerk bzw. einer Decke vorgesehen und weist einen Schenkel auf, welcher eine Auflagefläche aufweist für ein standfestes Aufliegen auf einer Unterlage. Weiter ist vorgesehen, am anderen Schenkel des Halteteils daran wenigstens teilweise flächig anliegend Schalungsbretter bzw. Schaltafeln anzuordnen. Integral im einen Schenkel ist ein rohrförmiges, in der Aussenseite des anderen Schenkels offenes Element bzw eine hülsen- oder rohrförmige Aufnahme mit einem Schraubgewinde angeordnet für das einschraubbare Befestigen einer Brüstungsstange oder einer Gerüstkonsolenhalterung, wobei die Oeffnung des Elements oder der Aufnahme auch noch frei zugänglich ist, wenn das Halteteil einbetoniert ist.

Als polymere Werkstoffe eignen sich insbesondere bekannte Massekunststoffe, wie beispielsweise Polyethylen, PVC, ABS, Polypropylen und ähnliche, wobei selbstverständlich der gewählte Kunststoff auf die gestellten Anforderungen an das Halteteil ausgerichtet ist. Bevorzugt wird ein verstärktes Polymer, wie insbesondere ein Glasfaser- oder Glasperlen-gefülltes Polymer bzw. ein Kunststoff verwendet.

Als geeignet für die Herstellung des erfindungsgemässen Halteteils erweisen sich auch faserverstärkte Betonmaterialien, wie insbesondere glasfaserverstärkte Polymerbetonmaterialien. Als Beispiel sei erwähnt glasfaser- oder polyesterfaserverstärkter Polymerbeton, wobei den bekannten mineralischen Bindemitteln beispielsweise Polyester- oder Epoxidharzzusätze beigemengt werden.

Der grosse Vorteil der Verwendung eines polymeren Werkstoffes, wie beispielsweise eines glasfaserverstärkten Massekunststoffes oder Polymerbetons, gegenüber Metall liegt darin, dass er wesentlich kostengünstiger ist, ein wesentlich geringeres Gewicht aufweist, im Handling einfacher ist, eine einfache und kostengünstige Herstellung des Halteteiles garantiert und zudem ermöglicht, dass das Halteteil bündig mit der Deckschalung oder der Seitenschalung angeordnet werden kann, da Verputze oder Deckschichten eine bessere Haftung auf Kunststoffuntergründen aufweisen als auf Metallabschlüssen.

Weiter vorgeschlagen wird ein Halteteil, das eine oder mehrere Aufnahmepartien umfasst für das steckbare, einrastbare und/oder schraubbare Befestigen von Halte-, Stütz- und/oder Klemmelementen, insbesondere für das wieder lösbare Festhalten von Schaltafeln, Schalungsbrettern, Brüstungsstangen, Gerüstkonsolen und dergleichen.

Weitere bevorzugte Ausführungsvarianten der erfindungsgemässen Festhaltevorrichtung sind in den abhängigen Ansprüchen 5 bis 12 charakterisiert.

Die erfindungsgemäss beanspruchte Festhaltevorrichtung eignet sich für eine Stirnschalung, wie insbesondere beschrieben und beansprucht in der DE-A-35 12 768, deren Inhalt hiermit integraler Bestandteil der vorliegenden Erfindung ist. Auf eine detaillierte Beschreibung der Festhaltevorrichtung zum klemmbaren Festhalten von Schalungsbrettern oder Schaltafeln zum Schalen seitlicher Abschlüsse von Bauwerkteilen, wie in der DE-A-35 12 768 beschrieben, wird verzichtet und auf eben diesen Stand der Technik verwiesen.

Weiter eignet sich die erfindungsgemäss vorgeschlagene Festhaltevorrichtung für eine Gerüstbrüstungsund/oder Schalungskonstruktion gemäss dem Wortlaut nach Anspruch 14. In diesem Zusammenhang wird insbesondere auf die CH-A-678 081 verwiesen, in welcher Gerüst- und Brüstungskonstruktionen an Bauwerken sowie deren Verankerungen im oder am Mauerwerk ausführlich beschrieben sind, womit ebenfalls die CH-A-678 081 integraler Bestandteil der vorliegenden Erfindung ist. In diesem Zusammenhang sei auf die Fig. 6, 7, 9, 10 und 11 der CH-A-678 081 verwiesen.

Schliesslich eignet sich die erfindungsgemäss vorgeschlagene Festhaltevorrichtung ebenfalls für das Festhalten von Isolations- bzw. Fassadenplatten. Entsprechend vorgeschlagen wird eine Anordnung zum Festhalten von Isolations- und/oder Fassadenplatten, umfassend mindestens eine erfindungsgemäss definierte Vorrichtung, wobei an der Vorrichtung eine oder mehrere Aufnahmen vorgesehen sind, in welche entsprechende Partien der Isolations- und/oder Fassadenplatten eingeführt werden können, um diese an der Vorrichtung zu befestigen.

Die Erfindung wird nun anschliessend beispielsweise und unter Bezug auf die beigefügten Figuren näher erläutert.

Dabei zeigen:
- Fig. 1: in Perspektive ein erfindungsgemässes Kunststoffhalteteil mit Festhaltemitteln für Schalungsbretter gemäss der DE-A-35 12 768,
- Fig. 2: ein weiteres erfindungsgemässes Halteteil mit Verankerungselementen,
- Fig. 3: das Halteteil von Fig. 1, in Perspektive von der entgegengesetzten Seite gesehen,
- Fig. 4: die Festhaltevorrichtung gemäss Fig. 1 in Seitenansicht an einer zu betonierenden Decke mit seitlichem Abschluss und montierter Schalung in Seitenansicht,
- Fig. 5: in Perspektive eine Vielzahl von Elementen für eine erfindungsgemäss definierte Gerüstbrüstungs- und Schalungskonstruktion,
- Fig. 6: schematisch in Perspektive dargestellt, eine Isolationsschalungsanordnung, welche an einem erfindungsgemässen Kunststoffhalteteil befestigbar ist, und
- Fig. 7: die mittels Kunststoffhalteteilen fest montierte Aussenisolation.

In Fig. 1 ist in Perspektive eine erfindungsgemässe Festhaltevorrichtung dargestellt, umfassend ein zum Einbetonieren vorgesehenes Halteteil 1, das vorzugsweise wenigstens zu einem grossen Teil aus einem polymeren Werkstoff, wie beispielsweise einem glasfaserverstärkten Massekunststoff, wie Polyethylen, PVC oder ABS, hergestellt ist. Selbstverständlich eignen sich auch andere polymere Materialien bzw. Kunststoffe, wie beispielsweise Polypropylen, Polyamid und dergleichen, wobei diese Kunststoffe jedoch aus preislichen Gründen kaum gewählt werden.

Als geeignet erwiesen hat sich auch faserverstärkter Beton, wie beispielsweise glasfaserverstärkter Polymerbeton, in welchem ungesättigte Polyesterharze die vom Normalbeton bekannten Bindemittel, wie Zement und Wasser, ersetzen, um dadurch wesentlich höhere Festigkeiten zu erhalten. Anstelle von Glasfasern können selbstverständlich andere Fasern, wie Polyesterfasern, Polyamidfasern, Kohlenstofffasern und dergleichen, verwendet werden, und anstelle von ungesättigten Polyesterharzen eignen sich natürlich auch Epoxidharze, Polyurethanharze und dergleichen für die Herstellung des Polymerbetons. Insbesondere, falls an derartige Halteteile erhöhte Anforderungen gestellt werden, können diese hochwertigeren Kunststoffe verwendet werden, verstärkt mit den erwähnten hochwertigen Fasern aus Polyester, Polyamid, Kohlenstoff etc. Gegebenenfalls ist das Halteteil teilweise aus Metall zu fertigen.

Das Halteteil 1 ist L-förmig ausgebildet und weist einen längeren Schenkel 3 auf, der vorzugsweise mit einer Auflagefläche 11 standfest auf einer Deckenschalung 9 bzw. einer Mauerkrone 7 aufliegt. Für das Festhalten des längeren Schenkels 3 auf der Deckenschalung 9 sind Festhaltemittel 13 vorgesehen, wie beispielsweise Schrauben, Nägel und dergleichen. Der andere Schenkel 5, an welchem wenigstens teilweise flächig anliegend Schalungsbretter bzw. Schaltafeln anzuordnen sind, beinhaltet vorzugsweise eine rohrförmige, quadratisch ausgebildete Aufnahme 19, in welche das ebenfalls viereckig rohrförmige Steckteil 33 eines Steckjoches 31 eingeführt werden kann. Das Steckjoch 31 umfasst weiter einen Steckbalken 39, einen Keilschenkel 36 sowie einen Klemmkeil 35, umfassend eine Klemmfläche 37 für das Festklemmen von Schalungsbrettern an der Aussenseite des vertikalen Schenkels 5 des Halteteiles 1. Weiter umfasst der vertikale Schenkel 5 je seitlich längs verlaufende Einkerbungen bzw. Rille oder Nut 16, auf deren Bedeutung und Funktion mit Bezug auf die Fig. 6 und 7 näher eingegangen wird.

Wie die Montage eines Schalungsbrettes mittels einer erfindungsgemässen Steckvorrichtung, wie in Fig. 1 dargestellt, erfolgt, wird unter Bezug auf Fig. 4 später erläutert.

Da das Halteteil 1 zum Einbetonieren im Bauwerk bzw. in einer Decke vorgesehen ist, und um das Ausbrechen des Halteteiles nach dem Abschalen zu verhindern, sind an diesem vorteilhafterweise Rippenausbuchtungen und dergleichen angeordnet, welche durch die Betonmasse hinterfüllt bzw. ausgefüllt werden. Aus diesem Grunde umfasst das Halteteil 1 in Fig. 1 eine Rippe 15, die gleichzeitig, beispielsweise durch einen Metallüberzug 21, als Verstärkungsrippe dienen kann, um das L-förmige Halteteil 1 in seinem Scheitelpunkt zu verstärken.

Für das Einstecken beispielsweise von Gerüstkonsolen oder Brüstungshalterungen weist der horizontale Schenkel 3 ebenfalls eine hülsen- oder rohrförmige Aufnahme 17a auf, wobei deren Oeffnung 17 an der Bauwerkaussenseite angeordnet ist und entsprechend in Fig. 1 nicht sichtbar ist.

In Fig. 2 ist erneut ein erfindungsgemäss definiertes Halteteil 1 dargestellt, wiederum beispielsweise geeignet für die steckbare Aufnahme eines Steckjoches, auf dessen Darstellung in Fig. 2 verzichtet wird. Im Gegensatz zum Halteteil 1 von Fig. 1 ist die Aufnahme 19 im vertikalen Schenkel des Halteteiles aussenseitig bündig mit der Front des Bauwerkes angeordnet, womit ein Schalungsbrett direkt an der hülsen- bzw. rohrförmigen Aufnahme 19 anliegt.

Weiter umfasst das Halteteil gemäss Fig. 2 zwei Armierungseisen bzw. Halterungen 23 und 25, wobei letztere in einer Hülse 27 am Schenkel 5 befestigt sind. Diese Armierungseisen bzw. Halterungen 23 und 25 ermöglichen ein zusätzliches Stabilisieren des Halteteiles 1 im Bauwerk, was insbesondere beim Einstecken von Brüstungsstangen oder Gerüstkonsolen in eine der beiden Aufnahmen 17 oder 19 notwendig sein kann.

In Fig. 3, wiederum, ist ein Halteteil in Perspektive von der entgegengesetzten Seite, verglichen mit Fig. 1 und 2, dargestellt. In der gezeigten Darstellung liegt das Halteteil auf einer Mauerkrone 7 und auf einer Deckenschalung 9 auf. Frontseitig ist nun die Oeffnung 17 der hülsen- bzw. rohrförmigen Aufnahme 17a gut sichtbar, welche im horizontalen Schenkel 3 des Halteteiles 1 eingelassen ist. Weiter umfasst das Halteteil 1 an dessen vertikalem Schenkel frontseitig Aufnahmeöffnungen 18a, 18b und 18c, in welchen irgendwelche Halteelemente, Schrauben und dergleichen befestigt werden können. Auf diese Art und Weise ist es beispielsweise auch möglich, Schalungsbretter auf konventionelle Art und Weise am Halteteil 1 schraubbar zu befestigen. Auch können Werkzeugkisten, Apparate und dergleichen am Halteteil 1 eingehängt bzw. befestigt werden.

Schlussendlich und weit wichtiger ist das steckbare bzw. einrastbare Befestigen von Brüstungsstangen bzw. Gerüstkonsolen in den beiden Oeffnungen 17 und 19, wobei wesentlich ist, dass sämtliche Aufnahmen und deren Oeffnungen auch noch frei zugänglich sind, wenn das Halteteil 1 im Bauwerk einbetoniert ist.

In Fig. 4 ist nun das Anordnen der Festhaltevorrichtung gemäss Fig. 1 zum Anbringen einer Schalung und zum Erstellen einer Betondecke dargestellt, wobei die obere Oberfläche der zu erstellenden Betondecke gestrichelt dargestellt und mit der Bezugszahl 23a bezeichnet ist. Das Halteteil 1 wird auf der Deckenschalung 9 und der Mauerkrone 7 der Frontmauer 7a angeordnet und beispielsweise mittels Nägeln befestigt. Nun wird das Steckjoch 31 mit dem Steckteil 33 in die rohrförmige Aufnahme 19 eingelassen und ein Schalungsbrett 38 mittels des Klemmkeiles 35 frontseitig am Schenkel 5 des Halteteiles 1 festgeklemmt. Die zu erstellende Betondecke ist dabei derart, dass die obere Oberfläche 23a gerade bündig mit der Oeffnung der Aufnahme 19 zu liegen kommt, womit nach erfolgter Erstellung der Betondecke das Steckjoch 31 vom Halteteil 1 leicht entnommen werden kann und wodurch die Aufnahme 19 weiterhin von aussen frei zugänglich bleibt. Dasselbe trifft für die Oeffnung 17 bzw. die Aufnahmen 18a und 18c zu, nachdem das Schalungsbrett 38 von der Stirnseite des Schenkels 5 entfernt worden ist. Somit ist es möglich, in die genannten Oeffnungen bzw. Aufnahmen irgendwelche einrastbare, einschraubbare oder einsteckbare Teile einzuführen.

In Fig. 5 sind verschiedene Teile einer erfindungsgemässen Gerüstbrüstungs- und Schalungskonstruktion dargestellt, primär umfassend das erfindungsgemäss definierte Halteteil 1 sowie das in den Fig. 1 und 4 dargestellte Steckjoch 31.

Für das Erstellen einer Brüstung bzw. eines Geländers an der Aussenseite des Bauwerkes ist es möglich, entweder in die Aufnahme 19 oder in eine entsprechende Aufnahme 39 am Steckjoch 31 eine Brüstungsstange 41 mit dem entsprechenden Steckteil 40 einzuführen, an welcher Stange Halteelemente 43 vorgesehen sind, beispielsweise für das Anordnen von Geländerbrettern.

Analog ist es möglich, in die Aufnahme 17 ein Halteelement 51 mit dessen Einsteckpartie 51a einzustekken, wobei frontseitig an diesem Halteteil 51, vertikal nach oben gerichtet, eine Aufnahme 53 vorgesehen ist für das einsteckbare Anordnen erneut einer Brüstungsstange 41. Durch Einrastelemente an der Partie 51a (nicht dargestellt) kann ein Herausgleiten aus der Aufnahme 17 verhindert werden.

Letztendlich ist es nach dem Ausschalen der Betondekke ebenfalls möglich, in die Aufnahme 19 eine Gerüstkonsole 61 einzuführen, wobei dies mit dem Einsteckteil 63 erfolgt. Die Gerüstkonsole 61 umfasst einen Horizontalträger 69 für das Anbringen von Bodenbrettern, eine Abstützung 67 für das seitliche Abstützen der Gerüstkonsole am Bauwerk sowie frontseitig eine Aufnahme 65, um ebenfalls an der Gerüstkonsole eine Brüstungsstange 41 anzuordnen.

Fig. 5 zeigt eine mögliche Variante einer erfindungsgemässen Gerüstbrüstungs- und Schalungskonstruktion mit einem erfindungsgemäss definierten Halteteil, das vorgesehen ist, um im Bauwerk einbetoniert zu werden. Dieses Halteteil aus einem verstärkten Kunststoff, wie beispielsweise Polyethylen oder PVC, hergestellt, es kann aber auch teilweise aus Metall gefertigt sein. Selbstverständlich können auch die übrigen Konstruktionsteile sowohl aus Metall als auch dem erwähnten Kunststoff hergestellt werden. Aufgrund der erzielbaren hohen Festigkeitswerte derartiger Konstruktionsteile, auch hergestellt aus einem verstärkten Kunststoff, ist es bei entsprechender Dimensionierung der einzelnen Teile durchaus möglich, diese aus dem erwähnten Kunststoff zu fertigen. Der grosse Vorteil der Fertigung all dieser Teile aus Kunststoff besteht einerseits in der günstigen Herstellung und anderseits im geringen Gewicht, was insbesondere beim Handling und beim Transport ein sehr grosser Vorteil sein kann.

In bezug auf die Ausgestaltung von Gerüstkonsolen und Brüstungen sei insbesondere auf die CH-A-678 081 verwiesen, in welcher u.a. in den Fig. 6, 7, 9, 10 und 11 derartige Konstruktionen dargestellt sind.

In den Fig. 6 und 7 wird nun auf die Bedeutung der Längsrille bzw. -einkerbung 16 eingegangen, welche bereits unter Bezug auf Fig. 1 angeführt worden ist. In den Fig. 6 und 7 ist nämlich dargestellt, dass an der erfindungsgemäss definierten Festhaltevorrichtung 1 ebenfalls die Möglichkeit besteht, aussen am Bauwerk anzuordnende Isolations- bzw. Festhalteplatten zu befestigen, welche im einzuschalenden Deckenrandbereich gleichzeitig als Schalung dienen können.

In Fig. 6 ist erneut, auf einer Deckenschalung 9 und auf dem Mauerwerk 7 aufliegend, eine erfindungsgemässe Festhaltevorrichtung angeordnet, die, wie erwähnt, am vertikalen Schenkel beidseits Rillen bzw. längs ausgebildete Einkerbungen 16 aufweist, vorgesehen für das Einführen bzw. Einstecken der beiden vorstehenden Partien 74 von Isolationsverstärkungsplatten 71, welche beispielsweise aus Holzzement hergestellt sein können. Auf diese Platten 71 aufgeklebt oder aufgeschraubt angeordnet ist die effektive Isolationsschicht 72, beispielsweise bestehend aus Polystyrol oder irgendeinem anderen, zur Isolation geeigneten Material. Die Befestigungsplatten 71 können weiter beispielsweise stiftartige Elemente 75 umfassen, welche in entsprechende Aufnahmeöffnungen 16a in der Festhaltevorrichtung 1 eingefügt werden können.

In Fig. 7 ist nun dargestellt, wie eine derartige, ebenfalls zur Randabschalung dienende Isolation mittels der erfindungsgemäss definierten Halteteile 1, hergestellt teilweise aus Metall oder Kunststoff, angeordnet werden kann. Wiederum auf der Deckenschalung 9 und auf der Mauerbrüstung 7 angeordnet, sind zwei Halteelemente 1, wobei bei einem Halteelement 1 die Isolation, bestehend aus der Festhalteplatte 71 und der Isolationsschicht 72, bereits fest montiert ist. Beim anderen Halteteil 1 erfolgt die Montage in Pfeilrichtung. Entlang der äusseren Oberfläche der Mauer findet die Isolation die entsprechende Fortsetzung durch Anordnen weiterer Isolationsplatten 72a, welche beispielsweise durch ein zweites Mauerwerk 77 gegen aussen hin überdeckt werden kann. Die äussere Ueberdekkung kann aber auch durch eine mattenverstärkte PVC-oder Zementisolation erfolgen.

Der grosse Vorteil der Randabschalung gemäss den Fig. 6 und 7 liegt darin, dass nach erstellter Betondecke kein Ausschalen mehr notwendig ist. Im übrigen ist es selbstverständlich möglich, am Halteelement 1 in den Fig. 6 und 7 ebenfalls in der oberen Oeffnung 19 eine Brüstungsstange anzuordnen für das Errichten einer Sicherungsbrüstung entlang dem Bauwerk.

Bei den in den Fig. 1 bis 7 dargestellten Festhaltevorrichtungen handelt es sich um Beispiele, die im Rahmen der Ansprüche in x-beliebiger Art und Weise abgeändert, modifiziert oder durch weitere Teile ergänzt werden können. Vorteilhafterweise wird das in den Beispielen dargestellte Halteteil aus einem verstärkten polymeren Werkstoff hergestellt, wobei insbesondere in bezug auf Fig. 5 zu bemerken ist, dass die erfindungsgemäss definierte und beanspruchte Gerüstbrüstungs- und Schalungskonstruktion auch durchaus geeignet ist, um in einem teilweise metallenen Halteteil angeordnet zu werden. Auch die Ausgestaltung der einzelnen Gerüstbrüstungs- und Schalungselemente kann im Rahmen der Ansprüche auf x-beliebige Art und Weise erfolgen.

## Patentansprüche

1. Vorrichtung, insbesondere zum lösbaren Festhalten von Schaltafeln, Schalungsbrettern, Fassaden- und Isolationsplatten, Brüstungsstangen, Gerüstkonsolen und dergleichen, umfassend ein verankerbares, im wesentlichen L-förmig ausgebildetes Halteteil (1) für die Aufnahme von mindestens einem Halte-, stütz-und/oder Klemmelement (33, 51a, 69), welches Halteteil wenigstens teilweise aus einem polymeren Werkstoff hergestellt ist, wobei das L-förmige Halteteil zum Einbetonieren in einem Bauwerk bzw. einer Decke vorgesehen ist, aufweisend einen Schenkel (3), welcher eine Auflagefläche (11) aufweist für ein standfestes Aufliegen auf einer Unterlage sowie den anderen Schenkel (5), um daran wenigstens teilweise flächig anliegend Schalungsbretter bzw. Schaltafeln anzuordnen, dadurch gekennzeichnet, dass integral im einen Schenkel (3) ein rohrförmiges, in der Aussenseite des anderen Schenkels offenes Element bzw. eine hülsen- oder rohrförmige Aufnahme (17a) mit einem Schraubgewinde angeordnet ist für das einschraubbare Befestigen einer Brüstungsstange (51) oder einer Gerüstkonsolenhalterung (61) in das Element oder die Aufnahme (17a), deren Oeffnung (17) auch noch frei zugänglich ist, wenn das Halteteil einbetoniert ist.

2. Vorrichtung nach Anspruch 1, dadurch gekennzeichnet, dass das Halteteil (1) aus einem geeigneten Kunststoff, wie aus Polyethylen, PVC, ABS, Polypropylen oder einem anderen Massekunststoff gefertigt ist.

3. Vorrichtung nach Anspruch 1 oder 2, dadurch gekennzeichnet, dass das Halteteil (1) aus einem verstärkten Polymeren, wie einem glasgefüllten Polymeren, gefertigt ist.

4. Vorrichtung nach einem der Ansprüche 1 bis 3, dadurch gekennzeichnet, dass das Halteteil (1) aus einem faserverstärkten Beton, wie einem glasfaserverstärkten Polymerbeton, hergestellt ist.

5. Vorrichtung nach einem der Ansprüche 1 bis 4, dadurch gekennzeichnet, dass das Halteteil eine oder mehrere Aufnahmepartien (16, 16a, 17, 18a,b,c, 19) umfasst für das steckbare, einrastbare und/oder schraubbare Befestigen von Halte-, Stütz- und/oder Klemmelementen (31, 41, 51, 61), für das wieder lösbare Festhalten von Schaltafeln, Schalungsbrettern (38), Fassaden- und Isolationsplatten (71, 72), Brüstungsstangen (41) und/oder Gerüstkonsolen (61).

6. Vorrichtung nach einem der Ansprüche 1 bis 5, dadurch gekennzeichnet, dass am einen Schenkel (3) Befestigungsmittel (13) vorgesehen sind, um das Halteteil (1) auf einer Deckenschalung (9) und/oder an der Mauerkrone (7) zu verankern bzw. zu befestigen.

7. Vorrichtung nach einem der Ansprüche 5 oder 6, dadurch gekennzeichnet, dass das Halteteil zum Einbetonieren ausgebildet ist, wobei die Aufnahmepartien (16, 16a, 17, 18a-c, 19) derart am Halteteil (1) angeordnet sind, dass wenigstens ein Teil dieser Partien nach erfolgtem Einbetonieren von aussen frei zugänglich bleibt.

8. Vorrichtung nach einem der Ansprüche 1 bis 7, dadurch gekennzeichnet, dass Halteteil (1) vorstehende Partien (15), Einkerbungen, Rippenausbuchtungen und/oder Armierungselemente (23, 25) angeordnet bzw. ausgebildet sind, um beim Einbetonieren hinterfüllt bzw. ausgefüllt zu werden, damit das Halteteil fest im Beton verankert ist.

9. Vorrichtung nach einem der Ansprüche 5 bis 8, dadurch gekennzeichnet, dass der andere Schenkel (5) eine nach oben offene, rohrförmige, für das steckbare Einführen geeignete Aufnahme (19) aufweist.

10. Vorrichtung nach einem der Ansprüche 1 bis 9, dadurch gekennzeichnet, dass am anderen Schenkel (5) je seitlich Aufnahmepartien (16, 16a) vorgesehen sind für das seitliche Festhalten von Schalungsbrettern oder -tafeln und/oder von Bauwerkabschlüssen oder Isolationsplatten (71, 72).

11. Vorrichtung nach Anspruch 10, dadurch gekennzeichnet, dass die seitlichen Aufnahmen im wesentlichen längs in Schenkelrichtung verlaufende Rillen oder Aussparungen (16) umfassen, in welche die Schalungsbretter, -tafeln, Bauwerkabschlüsse und/oder Isolationsplatten zum Festhalten eingefügt werden.

12. Vorrichtung nach einem der Ansprüche 5 bis 11, dadurch gekennzeichnet, dass an den Schenkeln je an der Innenseite anliegend oder die Schenkel innenseitig diagonal verbindend mindestens eine Verstärkungsrippe (21) bzw. -lasche oder ein Diagonalträger angeordnet ist.

13. Stirnschalung mit einer Vorrichtung nach einem der Ansprüche 1 bis 12, sowie mit Festhaltemitteln (31) zum klemmbaren Festhalten von Schalungsbrettern (38) oder Schaltafeln an der Aussenseite des anderen Schenkels (5) am Halteteil (1).

14. Gerüstbrüstungs- und/oder Schalungskonstruktion, mit einer Vorrichtung, zum lösbaren Festhalten von Schaltafeln, Schalungsbrettern, Fassaden- und Isolationsplatten, Brüstungsstangen, Gerüstkonsolen und der leichen umfassend eine Vorrichtung nach einem der Ansprüche 1-12 für die Aufnahme von mindestens einem Halte-, Stütz- und/oder Klemmelement, mindestens umfassend eine Gerüstkonsolenhalterung (61) und/oder eine Brüstungsstange (41) und/oder ein Stirnschalungs-Festhaltemittel (31), wobei an der Gerüstkonsolenhalterung, der Brüstungsstange und/oder an den Festhaltemitteln je mindestens ein Abschnitt (33, 40, 51a, 63) vorgesehen ist, um wieder lösbar in oder am Halteteil (1) einsteckbar, einrastbar oder schraubbar befestigt zu werden.

15. Anordnung zum Festhalten von Isolations- und/oder Fassadenplatten, mit einer Vorrichtung nach einem der Ansprüche 1-12 zum lösbaren Festhalten von Schaltafeln, Schalungsbrettern, Fassaden- und Isolationsplatten, Brüstungsstangen, Gerüstkonsolen und dergleichen, umfassend ein verankerbares Halteteil für die Aufnahme von mindestens einem Halte-, Stütz- und/oder Klemmelement, dadurch gekennzeichnet, dass die Isolations-und/oder Fassadenplatten (71, 72) je mit mindestens einer Partie (74, 75) versehen sind, mittels welcher je mindestens eine Platte an einer Aufnahmepartie (16, 16a) an oder in der Vorrichtung (1) befestigbar ist.

## Claims

1. A device, particularly for removably fastening shuttering panels, shuttering boards, facing tiles and insulating panels, railing bars, scaffold consoles and the like, comprising a substantially L-shaped securing member (1) which can be anchored, which is provided to receive at least one securing, supporting and/or clamping element (33, 51a, 69), and which is made at least partially out of a polymer material, the L-shaped securing member being designed to be embedded in concrete in a building or a ceiling and comprising a leg (3) with a supporting surface (11) to be steadily placed on a support, and another leg (5) on which shuttering boards or shuttering panels are to be disposed at least partially in one plane,
characterized in that a tubular element open in the outside of the other leg or a threaded seat (17a) with the form of a sleeve or of a tube is integrally formed in the first leg (3) for screwing a railing bar (51) or a scaffold console carrier (61) in said element or seat (17a), the latter's opening (17) still being freely accessible when the securing member is embedded in concrete.

2. The device according to claim 1, characterized in that the securing member (1) is made out of a suitable plastic material such as polyethylene, PVC, ABS, polypropylene or another mass plastic material.

3. The device according to claim 1 or 2, characterized in that the securing member (1) is made out of a reinforced polymer such as a glass filled polymer.

4. The device according to one of claims 1 to 3, characterized in that the securing member (1) is made out of a fiber reinforced concrete such as a glass fiber reinforced polymer concrete.

5. The device according to one of claims 1 to 4, characterized in that the securing member comprises one or more seat parts (16, 16a, 17, 18a, b, c, 19) for fixing securing, supporting and/of clamping elements (31, 41, 51, 61) by nesting, snapping and/or screwing to removably fasten shuttering panels, shuttering boards (38), facing tiles and insulating panels (71, 72), railing bars (41) and/or scaffold consoles (61).

6. The device according to one of claims 1 to 5, characterized in that fixing means (13) are provided on the first leg (3) to anchor or fix the securing member (1) on a ceiling shuttering (9) and/or on the crowning of a wall (7).

7. The device according to claim 5 or 6, characterized in that the securing member is designed to be embedded in concrete, the seat parts (16, 16a, 17, 18a-c, 19) being disposed on the securing member (1) in such a way that at least one part of them remains freely accessible from outside once embedded in concrete.

8. The device according to one of claims 1 to 7, characterized in that projecting parts (15), notches, rib shaped curves and/or reinforcing elements (23, 25) are provided or formed on the securing member (1) to be backfilled or filled when the latter is embedded in concrete, so that said securing member is firmly anchored in concrete.

9. The device according to one of claims 5 to 8, characterized in that the other leg (5) has a tubular seat (19) open upward and suitable for nesting introduction.

10. The device according to one of claims 1 to 9, characterized in that seat parts (16, 16a) are provided on either side of the other leg (5) for fastening laterally shuttering boards or panels and/or building edges or insulating panels (71, 72).

11. The device according to claim 10, characterized in that the lateral seats comprise grooves or recesses (16) which extend substantially along the leg and in which the shuttering boards or panels, the building edges and/or the insulating panels are inserted for fastening.

12. The device according to one of claims 5 to 11, characterized in that at least one reinforcing rib (21) or bracket or a diagonal rest is provided, adjacent to the inside of the legs or diagonally connecting the legs inside.

13. A front shuttering with a device according to one of claims 1 to 12 and with fastening means (31) for fastening shuttering boards (48) or shuttering panels by clamping to the outside of the other leg (5) of the securing member (1).

14. A railing bar construction and/or shuttering construction with a device for removably fastening shuttering panels, shuttering boards, facing tiles and insulating panels, railing bars, scaffold consoles and the like, comprising a device according to one of claims 1 to 12 to receive at least one securing, supporting and/or clamping element, with at least one scaffold console holding device (61) and/or a railing bar (41) and/or a front shuttering fastening means (31), at least one section (33, 40, 51a, 63) being provided on the scaffold console holding device, the railing bar and/or the fastening means in order to be removably fixed in or on the securing member (1) by nesting, snapping and/or screwing.

15. An arrangement for fastening insulating panels and/or facing tiles, with a device according to one of claims 1 to 12 for removably fastening shuttering panels, shuttering boards, facing tiles and insulating panels, railing bars, scaffold consoles and the like, comprising a substantially L-shaped securing member which can be anchored and which is provided to receive at least one securing, supporting and/or clamping element,
characterized in that the insulating panels and/or facing tiles (71, 72) are provided with at least one part (74, 75) with which at least one panel can be fixed to a seat part (16, 16a) on or in the device (1).

## Revendications

1. Dispositif, en particulier pour fixer de façon amovible des plaques de coffrage, des planches de coffrage, des parements pour façades et des plaques d'isolation, des barres de garde-corps, des consoles d'échafaudages, etc., comprenant une pièce de fixation globalement en L (1) apte à être ancrée, qui est destinée à recevoir au moins un élément de fixation, d'appui et/ou de serrage (33, 51a, 69) et qui est fabriquée au moins partiellement en un matériau polymère, étant précisé que la pièce de fixation en L est destinée à être encastrée dans du béton dans une construction ou un plafond, et comporte une branche (3) pourvue d'une surface d'appui (11) destinée à être posée de façon stable sur un support, et une autre branche (5) contre laquelle des planches de coffrage ou des plaques de coffrage doivent être appliquées au moins partiellement dans un plan,
caractérisé en ce qu'il est prévu, intégré dans la première branche (3), un élément tubulaire ouvert sur le côté extérieur de la seconde branche, ou un logement en forme de douille ou de tube (17a) pourvu d'un filetage, qui est destiné à la fixation par vissage d'une barre de garde-corps (51) ou d'une fixation de console d'échafaudage (61) dans l'élément ou dans le logement (17a), et dont l'ouverture (17) est encore librement accessible lorsque la pièce de fixation est encastrée dans le béton.

2. Dispositif selon la revendication 1, caractérisé en ce que la pièce de fixation (1) est fabriquée en une matière plastique adéquate telle que du polyéthylène, du PVC, de l'ABS, du polypropylène ou une autre matière plastique en masse.

3. Dispositif selon la revendication 1 ou 2, caractérisé en ce que la pièce de fixation (1) est fabriquée en un polymère renforcé tel qu'un polymère contenant une charge de verre.

4. Dispositif selon l'une des revendications 1 à 3, caractérisé en ce que la pièce de fixation (1) est fabriquée en un béton renforcé par fibres tel qu'un béton polymère renforcé par fibres de verre.

5. Dispositif selon l'une des revendications 1 à 4, caractérisé en ce que la pièce de fixation comprend une ou plusieurs parties de logement (16, 16a, 17, 18a, b, c, 19) pour la fixation par emboîtement, encliquetage et/ou vissage d'éléments de fixation, d'appui et/ou de serrage (31, 41, 51, 61), pour la fixation amovible de plaques de coffrage, de planches de coffrage (38), de parements pour façades et de plaques d'isolation (71, 72), de barres de garde-corps (41) et/ou de consoles d'échafaudages (61).

6. Dispositif selon l'une des revendications 1 à 5, caractérisé en ce qu'il est prévu, sur la première branche (3), des moyens de fixation (13) pour ancrer ou fixer la pièce de fixation (1) sur un coffrage de plafond (9) et/ou sur le couronnement de mur (7).

7. Dispositif selon la revendication 5 ou 6, caractérisé en ce que la pièce de fixation est conçue pour être encastrée dans du béton, étant précisé que les parties de logement (16, 16a, 17, 18a-c, 19) sont disposées sur la pièce de fixation (1) de telle sorte qu'une zone au moins de ces parties reste librement accessible de l'extérieur après l'encastrement dans le béton.

8. Dispositif selon l'une des revendications 1 à 7, caractérisé en ce que des parties saillantes (15), des entailles, des courbures en forme de rainures et/ou des éléments d'armature (23, 25) sont disposés ou formés sur la pièce de fixation (1) pour être entourés ou remplis, lors de l'encastrement dans le béton, afin que la pièce de fixation soit solidement ancrée dans le béton.

9. Dispositif selon l'une des revendications 5 à 8, caractérisé en ce que la seconde branche (5) comporte un logement tubulaire (19) ouvert vers le haut destiné à l'introduction par emboîtement.

10. Dispositif selon l'une des revendications 1 à 9, caractérisé en ce qu'il est prévu, sur la seconde branche (5), des deux côtés, des parties de logement respectives (16, 16a) pour la fixation latérale de planches ou de plaques de coffrage et/ou de bordures de construction ou de plaques d'isolation (71, 72).

11. Dispositif selon la revendication 10, caractérisé en ce que les logements latéraux comprennent des rainures ou des creux (16) qui longent globalement la branche et dans lesquels les planches ou plaques de coffrage, les bordures de construction et/ou les plaques d'isolation sont insérées en vue de la fixation.

12. Dispositif selon l'une des revendications 5 à 11, caractérisé en ce qu'il est prévu au moins une nervure de renforcement (21) ou une patte de renforcement ou un support diagonal qui est appliqué sur la face intérieure des branches ou qui relie celles-ci en diagonale, sur leurs faces intérieures.

13. Coffrage frontal comportant un dispositif selon l'une des revendications 1 à 12 et des moyens de fixation (13) pour la fixation par serrage de planches de coffrage (38) ou de plaques de coffrage au côté extérieur de la seconde branche (5) de la pièce de fixation (1).

14. Construction de garde-corps d'échafaudage et/ou construction coffrage comportant un dispositif pour la fixation amovible de plaques de coffrage, de planches de coffrage, de parements pour façades et de plaques d'isolation, de barres de garde-corps, de consoles d'échafaudages, etc., comprenant un dispositif selon l'une des revendications 1 à 12 pour recevoir au moins un élément de fixation, d'appui et/ou de serrage, qui comprend au moins une fixation de console d'échafaudage (61) et/ou une barre de garde-corps (41) et/ou un moyen de fixation de coffrage frontal (31), étant précisé qu'il est prévu, sur la fixation de console d'échafaudage, sur la barre de garde-corps et/ou sur les moyens de fixation, au moins une section (33, 40, 51a, 63) destinée à être fixée de façon amovible dans ou sur la pièce de fixation (1) par emboîtement, encliquetage ou vissage.

15. Agencement pour la fixation de plaques d'isolation et/ou de parements pour façades, comportant un dispositif selon l'une des revendications 1 à 12 pour la fixation amovible de plaques de coffrage, de planches de coffrage, de parements pour façades et de plaques d'isolation, de barres de garde-corps, de consoles d'échafaudages, etc., comprenant une pièce de fixation apte à être ancrée et destinée à recevoir au moins un élément de fixation, d'appui et/ou de serrage, caractérisé en ce que les plaques d'isolation et/ou les parements pour façades (71, 72) sont pourvus chacun d'au moins une partie (74, 75) à l'aide de laquelle au moins une plaque peut être fixée à une partie de logement (16, 16a) sur ou dans le dispositif (1).
